# EUROPÄISCHE PATENTANMELDUNG

(11) **EP 1 666 687 A1**
(43) Veröffentlichungstag der Anmeldung: **07.06.2006**
(21) Anmeldenummer: 04025045.8
(22) Anmeldetag: 27.11.2004
(51) Int. Cl.: E05D 3/02

(54) **Scharniere für vereinfachte Montage von Türen, Fenstern und dergleichen**

(71) Anmelder: Szukat, Klaus D., Dipl.-Ing., 03792 Parcent (Alicante) (ES)
(72) Erfinder: Szukat, Klaus D., Dipl.-Ing., 03792 Parcent (Alicante) (ES)

(57) **Zusammenfassung**

Das Einhängen von Türen und Fenstern per Hand wird erheblich vereinfacht, wenn ein Bolzen der Verbinderpaare länger ausgestattet ist.

Fertigungstechnisch wird ein Bolzen an einem Teil eines Bänderpaares länger sein, als der Bolzen des anderen Teils des Bänderpaares.
Die Bänderpaare können aus einem festen einheitlichen Material gedreht sein oder in Einzelteilen gepreßt oder gefaltet sein.

## Beschreibung

Vereinfachung der Handhabung des Einhängens von Türen. Fenstern u.ä., mittels der Veränderung der damit verbundenen Scharniere oder Bänder aus Metallen, Kunststoffen etc.

Die Erfindung bezieht sich auf den veränderten Einsatz der Bolzenseite in die Hülsenseite in der Art, dass einer der Bolzen bei mit 2 Scharnieren oder Bändern einzusetzenden Türen oder Fenster länger als der andere ist.

Bei mehr als 2 Scharnieren oder Bänder pro Türe oder Fenster ist ebenfalls ein Bolzen länger und die weiteren Bolzen in Stufen abgesetzt jeweils kürzer.

Mit diesem Bauteil (=Verbindungselement) wird der Nachteil aufgehoben, dass Türen, Fenster o.ä. per Hand beim Einhängen über die Bolzen schwebend gehalten werden müssen um ein zwei- oder mehrfaches Einführen von Scharnier- oder Bandbolzen in die Hülsen senkrecht zu erreichen.

Die Erfindung ermöglicht das leichtere Einhängen von z.B. Türen, bei dem längeren Bolzen beginnend, eine senkrechte Einsatzführung, um so ein reibungsloses Einhängen zu bewerkstelligen. Der Nachteil der gleichzeitigen sich auf das obere und untere Band zu konzentrieren, wird mit dieser Idee ausgeglichen.

Die Bolzenseite von Scharnieren oder Bändern ist entweder durch einen längeren Bolzen oder durch einen weniger tiefen Einsatz des Bolzens in den Halter/Hülse zu verändern.

Jedenfalls ist fertigungstechnisch ganz leicht zu erreichen, dass ein Bolzen bei z.B. zwei Bändern oder Scharnieren pro z.B. Türe im Ergebnis länger ist als der andere aber dennoch von der überstülpenden Hülse ganz aufgenommen wird.

Eine weitere ebenso leicht zu erreichende Fertigung ist, dass im Sinne der o.a. Anmeldung auch eine Hülse in der Länge zu verändern wäre um den gleichen Effekt zu erzielen.

In dem einen Fall läge die Last auf der Bolzenspitze, in dem anderen auf der Hülse.

Die Optik der nach dieser Idee veränderten Bauteile wird äußerlich nicht verändert.

Das Bauteil ermöglicht bei gleicher Qualität und unscheinbaren bis keinen Mehrkosten den Manneinsatz an entsprechenden Bauteilen zu verringern.

### Anwendungsgebiete:

An allen beweglichen Bauteile wie Türen oder Fenster, in der Bautechnik und dergleichen.

Die Skizze stellt den Einsatz bei Veränderung der Bolzen in der Art, dass ein Bolzen länger ist.

Der Schutzanspruch soll auch grundsätzlich darauf bezogen sein, dass die Kombination, ein Bolzen länger und der andere kürzer und sinngemäß auch bei der Veränderung der Hülsen geschützt ist.

## Patentansprüche

1. **Gekennzeichnet dadurch, dass** es durch die Verlängerung eines Bolzens bei Schamier- oder Bänderpaaren zu einem vereinfachten Einhängen von zu bewegenden Teilen (Beispiel Türen) kommt.

2. Verbindungselement zwischen Türblatt und Zarge **dadurch gekennzeichnet, dass** auf oder in der Türzarge sich zwei oder mehr Bolzenaufnahmen (Hülsen) für die Bolzen befinden, wobei ein Bolzen der Zargenseite länger ist als der/die anderen.
Finden mehr als 2 Verbinderpaare an einem Bauteil, z.B. Türen, Anwendung, so kann ein Bolzen länger und die nächst folgenden Bolzen abgestuft kürzer sein.
(siehe Skizze)

## Geänderte Patentansprüche

### Geänderte Patentansprüche gemäss Regel 86(2) EPÜ.

**1.** Verbindungselemente zwischen Türblatt und Zarge **dadurch gekennzeichnet, dass** auf oder in der Türzarge sich zwei oder mehr Bolzenaufnahmen (Hülsen) für die Bolzen befinden, wobei ein Bolzen der Zargenseite länger ist als der/die anderen.
Finden mehr als 2 Verbinderpaare an einem Bauteil, z.B. Türen, Anwendung, so kann ein Bolzen länger und die nächst folgenden Bolzen abgestuft kürzer sein.

**2.** Verbindungselemente **dadurch gekennzeichnet, dass** es sich um homogene Bauteile handelt ohne weitere Schrauben oder Stellschrauben zur Verlängerung eines oder mehrerer Bolzen.
